# FASCICULE DE BREVET EUROPEEN

(11) **EP 1 316 666 B1**
(45) Date de publication et mention de la délivrance du brevet: **27.07.2005**
(21) Numéro de dépôt: 02292922.8
(22) Date de dépôt: 26.11.2002
(51) Int. Cl.: E05F 11/48

(54) **Lève-vitre compact à câble**
Kompakter Seilfensterheber
Compact cable window-lifter

(30) Priorité: 29.11.2001 FR 0115443
(43) Date de publication de la demande: 04.06.2003
(73) Titulaire: ArvinMeritor Light Vehicle Systems-France, 45600 Sully sur Loire (FR)
(72) Inventeur: Dufour, Fabien, 45110 Châteauneuf/Loire (FR)
(74) Mandataire: Cabinet Hirsch

(56) Documents cités:
- EP-A- 0 139 269
- US-A- 4 428 542

## Description

L'invention concerne les lève-vitres pour automobiles et plus particulièrement les lève-vitres pour automobiles à renvois de câble.

Le document EP-A-139 269 décrit un lève-vitre selon le préambule de la revendication 1 avec une plaque sur laquelle sont disposées une poulie de guidage et une gorge de guidage à une partie supérieure de la plaque. Le document US-A-4 428 542 décrit un lève-vitre avec un premier et deuxième renvois disposés à une extrémité d'un rail de guidage dans un boîtier de guidage de câble.

Le document US-4 910 917 décrit un lève-vitre à câble. Ce lève-vitre comprend deux rails non parallèles, guidant deux curseurs respectifs suivant une course de déplacement de vitre. Chaque curseur est entraîné par un câble Bowden. Chaque curseur présente deux parties. Une première partie est guidée par le rail et une deuxième partie est fixée à la vitre. Les deux parties coulissent relativement l'une par rapport à l'autre en translation et en rotation. Ce dispositif permet de régler la position relative des deux parties pour éviter un arc-boutement de la vitre dans un cadre de vitre.

Ce dispositif présente des inconvénients. Ce dispositif occupe une surface importante en projection sur le plan moyen de la vitre. Ce dispositif nécessite également l'emploi de deux rails de guidage.

Il existe donc un besoin pour un lève-vitre résolvant un ou plusieurs de ces inconvénients.

L'invention a ainsi pour objet un lève-vitre, comprenant :
- un élément de liaison de vitre ;
- un élément moteur d'entraînement de câble, désaxé par rapport à la course de l'élément de liaison ;
- des premier et deuxième renvois de câble disposés à une extrémité de la course de l'élément de liaison et superposés, lorsqu'ils sont considérés selon une direction normale au plan de renvoi, le plan de renvoi incluant les parties de câble entrant et sortant du renvoi;
- un troisième renvoi de câble disposé à une autre extrémité de la course de l'élément de liaison ;
- un câble solidaire de l'élément de liaison de vitre.

Selon une variante, le câble est guidé successivement par le premier renvoi, l'élément moteur, le deuxième renvoi et le troisième renvoi.

Selon encore une variante, l'un parmi les premier et deuxième renvois est une poulie.

Selon une autre variante, les premier et deuxième renvois sont des poulies.

Selon encore une autre variante, les première et deuxième poulies sont montées à rotation autour d'un même axe.

On peut encore prévoir que la poulie présente deux gorges formant respectivement premier et deuxième renvois.

Selon une variante, les deux poulies ou gorges ont des diamètres différents.

Selon une autre variante, le diamètre d'une poulie ou gorge est défini de sorte que le câble entre cette poulie ou gorge et le troisième renvoi reste parallèle au déplacement de l'élément de liaison.

Selon encore une variante, le diamètre de l'autre poulie ou gorge est défini de sorte que le câble entre l'autre poulie ou gorge et l'élément de liaison reste parallèle au déplacement de l'élément de liaison.

D'autres caractéristiques et avantages de l'invention apparaîtront à la lecture de la description qui suit de modes de réalisation de l'invention, donnée à titre d'exemple et en référence aux dessins annexés qui montrent :
- figure 1, une représentation schématique d'un exemple de lève-vitre selon l'invention ;
- figure 2, une vue en section transversale d'un double renvoi de la figure 1 ;
- figure 3, une vue de face en section transversale de détails du lève-vitre de la figure 1 ;
- figure 4, une vue de dessus de détails du lève-vitre de la figure 1.

L'invention porte sur un lève-vitre présentant un élément de liaison, un élément moteur désaxé par rapport à la course de l'élément moteur, et deux renvois superposés disposés à une extrémité de la course.

Dans la suite, deux renvois superposés doivent être interprétés comme deux renvois se recouvrant au moins partiellement, lorsqu'ils sont considérés selon une direction normale au plan du renvoi, et dont les plans sont sensiblement parallèles mais distincts. On définit le plan d'un renvoi par le plan qui inclut les parties de câble entrant et sortant d'un renvoi.

Les figures 1 à 4 représentent un exemple de lève-vitre 1 selon l'invention. Ce lève-vitre 1 comprend notamment un élément de liaison de vitre 2. Une vitre à déplacer, représentée en trait mixte sur les figures 1 et 3, est solidarisée à l'élément de liaison 2. L'élément de liaison de vitre est monté à coulissement par rapport à un rail de guidage 8. Un câble 7 présente deux extrémités 9 et 10 solidarisées à l'élément de liaison respectivement par la partie inférieure et la partie supérieure. Le lève-vitre présente un renvoi 5 disposé à une extrémité de la course de l'élément de liaison et deux renvois superposés 3 et 4 disposés à l'autre extrémité de la course de l'élément de liaison. Un élément moteur 6 entraînant le câble est disposé désaxé par rapport à la course de l'élément de l'élément de liaison 2. Un système de tension de câble non représenté peut être mis en place pour maintenir le câble sous tension.

Le renvoi 3 dévie la trajectoire de l'extrémité de câble 9 qui est destinée à appliquer un effort de descente sur l'élément de liaison 2. Le renvoi 4 dévie la trajectoire de l'extrémité de câble 10 qui est destinée à appliquer un effort de montée sur l'élément de liaison. Les renvois 3 et 4 sont superposés. Ainsi, l'encombrement du lève-vitre dans le plan moyen défini par le câble est réduit. De plus, lorsque l'élément moteur comprend un tambour d'enroulement présentant une gorge hélicoïdale, il peut être particulièrement avantageux d'utiliser des renvois superposés. En disposant les renvois 3 et 4 superposés en vis-à-vis des parties de câble sortant de la gorge, les parties de câble sortant de la gorge peuvent s'étendre avec une moindre déviation de trajectoire jusqu'aux renvois respectifs 3 ou 4. Le câble est alors moins sollicité dans la direction normale au plan des renvois, ce qui réduit le frottement du câble sur les renvois.

Dans l'exemple représenté, le câble est fixé par son extrémité 10 à l'élément de liaison de vitre 2, puis passe successivement par le renvoi 5, par le renvoi 4, par l'élément moteur 6, par le renvoi 3 et se fixe par son extrémité 9 sur l'élément de liaison 2. Les trois parties de câble disposées sur la course de l'élément de liaison, c'est-à-dire entre les renvois 5 et 3-4, occupent ainsi un volume particulièrement compact, ce qui permet de libérer de la place par exemple dans une portière dans laquelle le lève-vitre peut être monté. Dans cet agencement, et du fait que les renvois 3 et 4 sont superposés, les parties du câble s'étendant entre l'élément moteur et les renvois 3 et 4 occupent également un espace particulièrement compact.

Dans une variante avantageuse de l'invention, au moins un des renvois 3 ou 4 est réalisé sous forme de poulie. En montant par exemple une telle poulie à rotation par rapport à une partie structurelle 11 du lève-vitre, les frottements entre la poulie et le câble qu'elle guide sont réduits.

Comme représenté à la figure 2, on peut également prévoir d'utiliser deux renvois 3 et 4 sous forme de poulies. Il est alors préférable d'utiliser un axe commun aux poulies. On peut par exemple prévoir de monter les poulies 3 et 4 autour d'un même arbre 12 les guidant à rotation. La structure et le montage du lève-vitre sont ainsi simplifiés. Bien qu'on ait représenté des poulies 3 et 4 ayant un axe commun, on peut également envisager des poulies ayant des axes respectifs décalés. On peut par exemple prévoir de monter les poulies 3 et 4 à rotation autour d'arbres respectifs.

Dans l'exemple représenté, les poulies 3 et 4 présentent des diamètres différents. La poulie 3 présente ainsi un diamètre inférieur au diamètre de la poulie 4. Ainsi, la partie du câble s'étendant entre le renvoi 4 et le renvoi 5 peut passer hors du volume balayé par l'élément de liaison lors de sa course. On évite ainsi des frottements entre le câble et l'élément de liaison.

Dans l'exemple représenté, on utilise un rail de guidage présentant une rainure de guidage de l'élément de liaison. Comme on peut le voir sur la figure 1, la partie du câble entre les renvois 4 et 5, ainsi que la partie du câble entre le renvoi 5 et l'élément de liaison restent comprises dans le volume de la fente du rail. Ces parties de câble sont ainsi protégées par le rail et disposées dans un volume compact. Cette protection permet avantageusement de se passer de gaine.

On peut encore prévoir d'utiliser des poulies 3 et 4 dont une seule est montée à rotation par rapport à la structure du lève-vitre 11, tandis que l'autre poulie est fixe. On peut également prévoir une unique poulie à deux gorges pour réduire le nombre de composants du lève-vitre. On monte alors la poulie à rotation par rapport à la structure du lève-vitre. La poulie tournera alors dans le même sens qu'une première partie du câble qu'elle guide et dans le sens inverse d'une autre partie de câble qu'elle guide. La poulie est de préférence prévue pour tourner dans le même sens que la partie de câble destinée à exercer un effort de montée sur l'élément de liaison.

On peut également superposer un renvoi sous forme de poulie montée à rotation et un renvoi fixe par rapport à la structure. On peut alors, le cas échéant utiliser un élément du rail comme renvoi de câble. La poulie est de préférence utilisée pour guider le câble exerçant l'effort de montée sur l'élément de liaison.

La figure 3 représente des détails de l'élément de liaison 2. L'élément de liaison 2 présente des éléments de fixation 13 et 14 pour fixer respectivement les extrémités de câble 9 et 10. La distance entre les éléments de fixation 13 et 14, en projection sur une droite perpendiculaire à la course de l'élément de liaison comprise dans un plan d'un renvoi, est sensiblement égale à la distance suivant la même projection entre un point de fin de contact du renvoi 3 avec le câble et un point de fin de contact du renvoi 5 avec le câble. Ainsi, les parties de câble s'étendant respectivement entre le renvoi 3 et l'élément de liaison 2 et entre le renvoi 5 et l'élément de liaison 2, restent parallèles durant le déplacement du curseur. On réduit ainsi le débattement du câble. L'usure et le bruit du câble sont ainsi réduits.

Bien que dans l'exemple représenté on fasse usage d'un rail de guidage, on peut bien entendu prévoir dans le cadre de l'invention que le lève-vitre soit exempt de rail. On peut ainsi prévoir de guider l'élément de liaison par une tension adéquate des parties du câble s'étendant entre les poulies 5 et 3-4.

Par ailleurs, bien qu'on ait décrit un seul élément de liaison de vitre dans le lève-vitre présenté, on peut également prévoir un deuxième élément de liaison présentant une course sensiblement parallèle à celle de l'élément de liaison décrit. On peut ainsi prévoir qu'un autre câble entraînant l'autre élément de liaison soit également accouplé à l'élément moteur 6.

Bien entendu, la présente invention n'est pas limitée aux exemples et modes de réalisation décrits et représentés, mais elle est susceptible de nombreuses variantes accessibles à l'homme de l'art et telles que définies dans les revendications jointes. On peut ainsi prévoir que le câble 7 soit divisé en plusieurs câbles indépendants. On peut prévoir d'accoupler les câbles indépendants par exemple au niveau de l'élément moteur.

## Revendications

1. Lève-vitre (1), comprenant :
- un élément de liaison de vitre (2) ;
- un élément moteur (6) d'entraînement de câble, désaxé par rapport à la course de l'élément de liaison (2);
- des premier (3) et deuxième (4) renvois de câble disposés à une extrémité de la course de l'élément de liaison;
- un troisième renvoi (5) de câble disposé à une autre extrémité de la course de l'élément de liaison ;
- un câble (7) solidaire de l'élément de liaison de vitre;
**caractérisé en ce que** les premier et deuxième renvois de câbles sont au moins partiellement superposés, lorsqu'ils sont considérés selon une direction normale au plan de renvoi, le plan de renvoi incluant les parties de câble entrant et sortant du renvoi.

2. Le lève-vitre de la revendication 1, **caractérisé en ce que** le câble (7) est guidé successivement par le premier renvoi (3), l'élément moteur (6), le deuxième renvoi (4) et le troisième renvoi (5).

3. Le lève-vitre de l'une des revendications précédentes, **caractérisé en ce que** l'un parmi les premier et deuxième renvois est une poulie.

4. Le lève-vitre de la revendication 3, **caractérisé en ce que** les premier et deuxième renvois sont des poulies.

5. Le lève-vitre de la revendication 4, **caractérisé en ce que** les première et deuxième poulies sont montées à rotation autour d'un même axe.

6. Le lève-vitre de la revendication 3, **caractérisé en ce que** la poulie présente deux gorges formant respectivement premier et deuxième renvois.

7. Le lève-vitre de l'une des revendications 4 à 6, **caractérisé en ce que** les deux poulies ou gorges ont des diamètres différents.

8. Le lève-vitre de l'une des revendications 4 à 7, **caractérisé en ce que** le diamètre d'une poulie ou gorge est défini de sorte que le câble entre cette poulie ou gorge et le troisième renvoi reste parallèle au déplacement de l'élément de liaison.

9. Le lève-vitre de l'une des revendications 4 à 8, **caractérisé en ce que** le diamètre de l'autre poulie ou gorge est défini de sorte que le câble entre l'autre poulie ou gorge et l'élément de liaison reste parallèle au déplacement de l'élément de liaison.

## Patentansprüche

1. Fensterheber (1) mit:
- einem Fensterverbindungselement (2);
- einem Motorelement (6) zum Antreiben eines Kabels, das bezüglich des Weges des Verbindungselements (2) verschoben ist;
- einer ersten (3) und zweiten (4) Kabelumlenkung, die an einem Ende des Weges des Verbindungselements angeordnet sind;
- einer dritten Kabelumlenkung (5), die an einem anderen Ende des Weges des Verbindungselements angeordnet ist;
- einem Kabel (7), das fest mit dem Fensterverbindungselement verbunden ist,
**dadurch gekennzeichnet, dass** die erste und zweite Kabelumlenkung zumindest teilweise übereinander liegen, wenn sie von einer Richtung senkrecht zur Umlenkungsebene aus betrachtet werden, wobei die Umlenkungsebene die Kabelteile enthält, die in die Umlenkung eintreten und aus der Umlenkung austreten.

2. Fensterheber nach Anspruch 1, **dadurch gekennzeichnet, dass** das Kabel (7) nacheinander von der ersten Umlenkung (3), dem Motorelement (6), der zweiten Umlenkung (4) und der dritten Umlenkung (5) gefiihrt ist.

3. Fensterheber nach einem der vorhergehenden Ansprüche, **dadurch gekennzeichnet, dass** eine der ersten und zweiten Umlenkung eine Seilscheibe ist.

4. Fensterheber nach Anspruch 3, **dadurch gekennzeichnet, dass** die erste und zweite Umlenkung Seilscheiben sind.

5. Fensterheber nach Anspruch 4, **dadurch gekennzeichnet, dass** die erste und zweite Seilscheibe um ein und dieselbe Achse drehbar angebracht sind.

6. Fensterheber nach Anspruch 3, **dadurch gekennzeichnet, dass** die Seilscheibe zwei Nuten aufweist, die die erste bzw. zweite Umlenkung bilden.

7. Fensterheber nach einem der Ansprüche 4 bis 6, **dadurch gekennzeichnet, dass** die beiden Seilscheiben oder Nuten verschiedene Durchmesser besitzen.

8. Fensterheber nach einem der Ansprüche 4 bis 7, **dadurch gekennzeichnet, dass** der Durchmesser einer Seilscheibe oder Nut so definiert ist, dass das Kabel zwischen dieser Seilscheibe oder Nut und der dritten Umlenkung parallel zur Verlagerung des Verbindungselements bleibt.

9. Fensterheber nach einem der Ansprüche 4 bis 8, **dadurch gekennzeichnet, dass** der Durchmesser der anderen Seilscheibe oder Nut so definiert ist, dass das Kabel zwischen der anderen Seilscheibe oder Nut und dem Verbindungselement parallel zur Verlagerung des Verbindungselements bleibt.

## Claims

1. A window regulator (1) comprising:
- a window connecting element (2);
- a cable drive motor element (6), offset from the travel of the connecting element (2);
- a first (3) and a second (4) cable return arranged at one end of the travel of the connecting element
- a third cable return (5) arranged at another end of the travel of the connecting element;
- a cable (7) integral with the window connecting element.
**characterized in that** the first and second cable returns are at least partially superposed, when considered in a direction normal to the plane of cable return, the plane of cable return including those parts of the cable entering and leaving a cable return.

2. The window regulator of Claim 1, **characterized in that** the cable (7) is guided in succession by the first return (3), the motor element (6), the second return (4) and the third return (5).

3. The window regulator of one of the preceding claims, **characterized in that** of the first and second returns, one is a pulley.

4. The window regulator of Claim 3, **characterized in that** the first and second returns are pulleys.

5. The window regulator of Claim 4, **characterized in that** the first and second pulleys are mounted to rotate about the same axis.

6. The window regulator of Claim 3, **characterized in that** the pulley has two grooves forming the first and second returns respectively.

7. The window regulator of one of Claims 4 to 6, **characterized in that** the two pulleys or grooves have different diameters.

8. The window regulator of one of Claims 4 to 7, **characterized in that** the diameter of one pulley or groove is defined so that the cable between this pulley or groove and the third return remains parallel to the travel of the connecting element.

9. The window regulator of one of Claims 4 to 8, **characterized in that** the diameter of the other pulley or groove is defined so that the cable between the other pulley or groove and the connecting element remains parallel to the travel of the connecting element.
